# EUROPÄISCHE PATENTSCHRIFT

(11) **EP 2 526 812 B1**
(45) Veröffentlichungstag und Bekanntmachung des Hinweises auf die Patenterteilung: **16.10.2013**
(21) Anmeldenummer: 11167483.4
(22) Anmeldetag: 25.05.2011
(51) Int. Cl.: A45D 33/18, B65D 21/00, A45D 40/00, A45D 34/00

(54) **Nachfüllbares Behältersystem und Verfahren zum Zusammensetzen**
Refillable container system and method for assembling same
Système des récipients remplissable et procédé d'assemblage

(43) Veröffentlichungstag der Anmeldung: 28.11.2012
(73) Patentinhaber: DieterBakicDesign GmbH, 81829 München (DE)
(72) Erfinder: Hammer, Karen, 80337 München (DE); Bakic, Dominic, 81929 München (DE)
(74) Vertreter: Vossius & Partner

(56) Entgegenhaltungen:
- DE-C- 866 084
- JP-A- 2000 139 554
- JP-A- 2003 245 123
- JP-A- 2003 265 222
- US-B1- 6 293 286

## Beschreibung

Die vorliegende Erfindung betrifft ein nachfüllbares Behältersystem und ein Verfahren zum Zusammensetzen dieses Behältersystems und insbesondere ein nachfüllbares Behältersystem, bei dem einerseits Verschlechterungen der Abdichtungseigenschaften durch Abnutzung des Verschlusses, anderseits aber auch eine Verschmutzung des Deckels und eine daraus resultierende Kontamination des nachgefüllten Inhalts mit alten und eventuell bereits verdorbenen Resten des alten Inhalts vermieden wird.

Aus dem Stand der Technik ist im Kosmetikbereich etwa ein nachfüllbares Behältersystem mit folgenden Eigenschaften bekannt: Der Inhalt befindet sich in einem Innenbehälter, der zur einmaligen Verwendung gedacht ist und nachgekauft werden kann. Die Öffnung des Innenbehälters ist beim Kauf mit einer Abdeck- bzw. Siegelfolie verschlossen, die abgezogen werden muss, um auf den Inhalt zugreifen zu können. Die Abdeckfolie kann nach dem Entfernen nicht wieder zum Verschließen des Innenbehälters verwendet werden, sie wird weg geworfen. Beim Nachfüllen wird der Innenbehälter in einen diesen aufnehmenden Außenbehälter eingesetzt. Dieses Einsetzen erfolgt durch Einführen in eine erste Öffnung des Außenbehälters. Dabei wird der Innenbehälter so in den Außenbehälter eingesetzt, dass die Öffnung des Innenbehälters zur selben Seite zeigt wie die erste Öffnung des Außenbehälters. Nach erfolgreichem Einsetzen ist der Innenbehälter durch einen Befestigungsmechanismus, etwa einem Presssitz, an der Seite dieser ersten Öffnung im Außenbehälter gehalten. Ferner weist der Außenbehälter eine zweite Öffnung an der Seite auf, die der ersten Öffnung gegenüberliegt, also am Behälterboden. Durch diese Öffnung kann man somit von außen den Boden des Innenbehälters berühren. Dadurch lässt sich der Innenbehälter z.B. durch einfaches Schieben mit einem Finger durch die zweite Öffnung wieder aus dem Außenbehälter entfernen. Um den im Außenbehälter eingesetzten Innenbehälter zu verschließen, wird ein Deckel von der Seite der ersten Öffnung des Außenbehälters aus auf dem Außenbehälter befestigt, z.B. durch Aufschrauben.

Ein Nachteil des vorangehend beschriebenen nachfüllbaren Behältersystems ist darin zu sehen, dass bei ständiger Benutzung auch die Innenseite des Deckels in Kontakt mit dem Inhalt kommt, etwa durch Schütteln oder Verkippen des Behältersystems beim Tragen in einer Handtasche, was zu einer immer stärkeren Verschmutzung der Deckelinnenseite führt. Nach dem Nachfüllen, d.h., nach dem Einsetzen eines neuen Innenbehälters, wird der neue Inhalt daher mit Resten alten und eventuell schon verdorbenen Inhalts an der Deckelinnenseite kontaminiert, und es kommt somit zu einer Qualitätsminderung des Inhalts.

Diese Aufgaben werden durch ein Behältersystem und ein Verfahren gemäß den unabhängigen Patentansprüchen gelöst. Bevorzugte Weiterbildungen sind in den abhängigen Ansprüchen angegeben.

Das Dokument JP 2003265222 A offenbart den Oberbegriff des Anspruchs 1 bzw. 6.

Die in den Patentansprüchen beschriebene Erfindung löst diese Probleme dadurch, dass beim Nachfüllen nicht nur der Innenbehälter ersetzt wird, sondern auch ein Innendeckel. Da die eigentliche Abdichtung, d.h., der Kontakt des Inhalts mit der Umgebungsluft, nun durch den Verschluss zwischen Innenbehälter und Innendeckel erfolgt, wird dieser Verschluss bei jedem Nachfüllen ersetzt und ein Verschleiß dadurch vermieden. Ferner ist natürlich die Innenseite des neuen Innendeckels nicht mit Resten älteren Inhalts verschmutzt, so dass auch keine Kontamination des neuen Inhalts mit solchen Resten erfolgt.

Die Erfindung betrifft gemäß einem ersten Aspekt ein Behältersystem mit vier Komponenten, die zu einem Behälter *zusammensetzbar* sind. Dabei weist das Behältersystem einen Außenbehälter, einen Innenbehälter, einen Außendeckel und einen Innendeckel auf. Der Außenbehälter ist geeignet, von einer ersten Seite aus einen Innenbehälter aufzunehmen, und ist mit dem Innenbehälter durch einen ersten Befestigungsmechanismus lösbar verbindbar. Vorzugsweise wird der Innenbehälter konzentrisch im Außenbehälter aufgenommen. Dabei weist der Außenbehälter auf einer zweiten Seite, die der ersten Seite gegenüberliegt (beispielsweise im Behälterboden), eine Öffnung auf, in die ein Bodenteilabschnitt des Innenbehälters einsetzbar ist. Der Innenbehälter ist in den Außenbehälter einsetzbar und mit dem Außenbehälter durch den ersten Befestigungsmechanismus lösbar verbindbar. Erfindungsgemäß sind Außenbehälter und Innenbehälter an der der Einsetzöffnung gegenüberliegenden Seite, also vorzugsweise am Boden oder in der Nähe des Bodens des Außenbehälters verbindbar.

Unter "Verbindung" bzw. "verbindbar" wird erfindungsgemäß nicht nur eine bloße Berührung oder Kontaktierung von Außenbehälter und Innenbehälter verstanden, sondern eine Befestigung derart, dass die Behälter aneinander gehalten werden, wobei die Befestigung jedoch lösbar ist. Unter "lösbarer Befestigung" wird erfindungsgemäß verstanden, dass die Befestigung nicht permanent im Sinne von irreversibel ist, sondern durch Aufbringen eines Druckes oder einer Kraft, die über einem von der Art der Befestigung abhängigen Schwellwert liegt, gelöst bzw. aufgehoben werden kann.

Der Innenbehälter weist eine Öffnung auf, die mit einem Innendeckel verschließbar ist. Dabei ist der Innenbehälter durch einen zweiten Befestigungsmechanismus mit dem Innendeckel lösbar verbindbar.

Der Außendeckel ist geeignet, von einer ersten Seite aus einen Innendeckel aufzunehmen und ist mit dem Innendeckel durch einen dritten Befestigungsmechanismus lösbar verbindbar. Dabei weist der Außendeckel auf einer zweiten Seite, die der ersten Seite gegenüberliegt, eine Öffnung auf, in die ein hervorstehender Teilabschnitt des Innendeckels einsetzbar ist. Außerdem ist der Außendeckel durch einen vierten Befestigungsmechanismus mit dem Außenbehälter lösbar verbindbar.

Der erste Befestigungsmechanismus ist durch eine erste Schnappverbindung realisiert. Das bedeutet, der Innenbehälter kann mit dem Außenbehälter am Boden des Außenbehälters verschnappt in Eingriff gebracht werden. Dabei ist die erste Schnappverbindung derart ausgestaltet, dass eine aus dem Rand der im Außenbehälter befindlichen Öffnung gebildete Kante in eine zumindest teilweise umlaufende Nut an der Bodenseite des Innenbehälters einrastbar ist. Dabei liegt die Bodenseite des Innenbehälters der Seite der Öffnung des Innenbehälters gegenüber. Ferner ist die Nut vorzugsweise derart realisiert, dass sich der Bodenteilabschnitt des Innenbehälters plateauartig von der Bodenseite des Innenbehälters abhebt und ein zumindest teilweise umlaufender Vorsprung so am Bodenteilabschnitt ausgeprägt ist, dass zwischen dem Vorsprung und dem Bereich der Wand des Innenbehälters, der unmittelbar an den Bodenteilbereich angrenzt, eine zumindest teilweise umlaufende Vertiefung ausgebildet ist. Der plateauartige Bodenteilbereich weist in Querrichtung des Innenbehälters gesehen kleinere Abmessungen auf als der restliche Innenbehälter. Beispielsweise ist im Falle eines zylindrischen Innenbehälters der Durchmesser des Plateaus kleiner als der Durchmesser des Innenbehälters selbst.

Der im Vorangehenden in Bezug auf eine Nut, einen Vorsprung etc. benutzte Begriff "umlaufend" bedeutet hier und im Folgenden, dass sich die Nut, der Vorsprung etc. entlang einer geschlossenen Kurve um einen Körper umschließt, wobei die Nut, der Vorsprung etc. fest mit dem Körper verbunden ist. "Teilweise umlaufend" bedeutet hier und im Folgenden entsprechend, dass eine Nut, ein Vorsprung etc. nicht entlang einer gesamten geschlossen Kurve verlaufen muss, sondern nur auf einem oder mehreren Teilabschnitten dieser Kurve realisiert ist. Diese Teilabschnitte können beispielsweise als Kreissegmente oder gerade Strecken gestaltet sein oder aber auch auf einen Punkt reduziert sein, so dass im letzteren Fall zumindest ein Teil der Nut oder ein Teil des Vorsprungs durch eine punktförmige Vertiefung bzw. eine Noppe realisiert ist.

In einer Ausführungsform des Behältersystems ist an der Außenseite bzw. Außenwand des (im Wesentlichen zylindrischen bzw. rotationssymmetrischen) Innenbehälters mindestens ein Vorsprung zur Drehsicherung oder Drehverriegelung angebracht. Dieser Vorsprung muss beim Einsetzen des Innenbehälters in den Außenbehälter in je eine entsprechende Aussparung in der Innenseite des Außenbehälters geführt werden. Alternativ ist es auch möglich, dass die Innenwand des Außenbehälters einen Vorsprung zur Drehsicherung aufweist, der in eine dazu passende Vertiefung in der Außenwand des Innenbehälters eingreift.

In einer bevorzugten Ausführungsform des erfindungsgemäßen Behältersystems ist der vierte Befestigungsmechanismus durch einen Schraubverschluss realisiert. Das heißt, der Außendeckel und der Außenbehälter sind miteinander verschraubbar.

Der dritte Befestigungsmechanismus ist durch eine zweite Schnappverbindung realisiert. Das bedeutet, der Innendeckel kann mit dem Außendeckel, beispielsweise am "Boden" des Außendeckels, verschnappt in Eingriff gebracht werden. Dabei ist die zweite Schnappverbindung derart ausgestaltet, dass sich am Rand der im Außendeckel befindlichen Öffnung nach innen, also zur Mittenachse des Außendeckels hin gerichtete Vorsprünge, beispielsweise eine zumindest teilweise umlaufende Kante, hervorspringende Noppen oder Segmente, befinden, die in eine zumindest teilweise umlaufende Nut an der Oberseite des Innendeckels einrastbar sind. Dabei liegt die "Oberseite" des Innendeckels der Seite des Innendeckels gegenüber, die beim Verschließen des Innenbehälters mit dem Innendeckel der Öffnung des Innenbehälters gegenüberliegt. Ferner ist die Nut vorzugsweise derart realisiert, dass sich der Teilabschnitt des Innendeckels plateauartig von der Oberseite des Innendeckels abhebt und ein zumindest teilweise umlaufender Vorsprung so am Teilabschnitt ausgeprägt ist, dass sich zwischen dem Vorsprung und dem Bereich der Oberseite des Imnendeckels, der unmittelbar an den Teilbereich angrenzt, eine zumindest teilweise umlaufende Vertiefung ausgebildet ist. Der plateauartige Teilabschnitt weist in Querrichtung des Innendeckels gesehen kleinere Abmessungen auf als der restliche Innendeckel. Beispielsweise ist im Falle eines im Wesentlichen kreisförmigen Innendeckels der Durchmesser des Plateaus kleiner als der Durchmesser des Innendeckels.

In einer Ausführungsform des Behältersystems befindet sich um die im Außendeckel befindliche Öffnung eine zumindest teilweise umlaufende Vertiefung im Außendeckel, die ein elastisches Zurückweichen der Innenwand der im Außendeckel befindlichen Öffnung beim Einrasten des Innendeckels ermöglicht. Beispielsweise ist diese Vertiefung als Schlitz ausgebildet, der konzentrisch zur Öffnung um diese herum läuft und sich in axialer Richtung erstreckt, also parallel zur Mittenachse der Öffnung bzw. des Deckels.

Der zweite Befestigungsmechanismus wird durch eine dritte Schnappverbindung realisiert. Diese ist so ausgestaltet, dass der Innendeckel auf den Innenbehälter aufschnappbar ist und an der Außenseite der Öffnung des Innenbehälters ein oder mehrere Vorsprünge, beispielsweise eine zumindest teilweise umlaufende Kante bzw. Flansch, hervorspringende Noppen oder Segmente, angebracht sind. In diesen Vorsprung bzw. diese Vorsprünge wiederum sind mehrere Nuten oder eine umlaufende Nut eingearbeitet. Diese Nuten wiederum können entsprechend der Geometrie der Vorsprünge beispielsweise als zumindest teilweise umlaufende Nut oder als punkt- oder segmentförmige Vertiefungen realisiert sein. An der Innenseite des Innendeckels befinden sich Vorsprünge oder ein geschlossener, umlaufender Vorsprung, die wiederum an die Geometrie der Nuten angepasst sind, also beispielsweise als zumindest teilweise umlaufende Kante, hervorspringende Noppen oder Segmente realisiert sind, so dass die Vorsprünge des Innendeckels in die Nuten des Innenbehälters einrastbar sind.

Die Erfindung betrifft gemäß einem zweiten Aspekt ein Behältersystem mit vier Komponenten, die zu einem Behälter *zusammengesetzt sind.* Dabei weist das Behältersystem einen Außenbehälter, einen Innenbehälter, einen Außendeckel und einen Innendeckel auf. Dabei ist in den Außenbehälter von einer ersten Seite aus der Innenbehälter eingesetzt. Der Außenbehälter weist auf einer zweiten Seite, die der ersten Seite gegenüberliegt (beispielsweise im Behälterboden), eine Öffnung auf, in die ein Bodenteilabschnitt des Innenbehälters eingesetzt ist. Dabei ist der Außenbehälter mit dem Innenbehälter durch einen ersten Befestigungsmechanismus lösbar verbunden. Vorzugsweise ist dabei der Innenbehälter konzentrisch im Außenbehälter aufgenommen. Erfindungsgemäß sind Außenbehälter und Innenbehälter an der der Einsetzöffnung gegenüberliegenden Seite, also vorzugsweise am Boden oder in der Nähe des Bodens des Außenbehälters lösbar verbunden. Ferner ist der Innenbehälter durch den zweiten Befestigungsmechanismus mit dem Innendeckel lösbar verbunden. In den Außendeckel ist von einer dritten Seite aus der Innendeckel eingesetzt. Der Außendeckel weist auf einer vierten Seite, die der dritten Seite gegenüberliegt, eine Öffnung auf, in die ein Teilabschnitt des Innendeckels eingesetzt ist. Dabei ist der Außendeckel mit dem Innendeckel durch einen dritten Befestigungsmechanismus lösbar verbunden und durch einen vierten Befestigungsmechanismus mit dem Außenbehälter lösbar verbunden.

Der erste Befestigungsmechanismus ist durch eine erste Schnappverbindung realisiert. Das bedeutet, der Innenbehälter ist mit dem Außenbehälter am Boden des Außenbehälters verschnappt in Eingriff gebracht. Dabei ist die erste Schnappverbindung derart ausgestaltet, dass eine aus dem Rand der im Außenbehälter befindlichen Öffnung gebildete Kante in eine zumindest teilweise umlaufende Nut an der Seite des Innenbehälters, die der Öffnung des Innenbehälters gegenüberliegt, eingerastet ist. Ferner ist die Nut durch einen an der Unterseite des Innenbehälters angebrachten umlaufenden Vorsprung realisiert. Vorzugsweise hebt sich dabei ein Bodenteilabschnitt des Innenbehälters plateauartig von der Bodenseite des Innenbehälters ab, wobei ein zumindest teilweise umlaufender Vorsprung so am Bodenteilabschnitt ausgeprägt ist, dass sich zwischen dem Vorsprung und dem Bereich der Wand des Innenbehälters, der unmittelbar an den Bodenteilbereich angrenzt, eine zumindest teilweise umlaufende Vertiefung angebracht ist. Der plateauartig angebrachte Bodenteilbereich weist in Querrichtung des Innenbehälters gesehen kleinere Abmessungen auf als der restliche Innenbehälter. Beispielsweise ist im Falle eines zylindrischen Innenbehälters der Durchmesser des Plateaus kleiner als der Durchmesser des Innenbehälters selbst.

In einer Ausführungsform des Behältersystems ist an der Außenseite des Innenbehälters mindestens ein Vorsprung zur Drehsicherung angebracht, der sich in je einer entsprechenden Aussparung in der Innenseite des Außenbehälters befindet.

In einer Ausführungsform des erfindungsgemäßen Behältersystems ist der vierte Befestigungsmechanismus durch einen Schraubverschluss realisiert. Das heißt, der Außendeckel und der Außenbehälter sind miteinander verschraubbar.

Der dritte Befestigungsmechanismus ist durch eine zweite Schnappverbindung realisiert. Das bedeutet, der Innendeckel ist mit dem Außendeckel, beispielsweise am "Boden" des Außendeckels, verschnappt in Eingriff gebracht. Dabei ist die zweite Schnappverbindung derart ausgestaltet, dass sich am Rand der im Außendeckel befindlichen Öffnung nach innen, also zur Mittenachse des Außendeckels hin gerichtete Vorsprünge, beispielsweise eine zumindest teilweise umlaufende Kante, hervorspringende Noppen oder Segmente, befinden, die in eine zumindest teilweise umlaufende Nut am Innendeckel eingerastet sind, und die Nut durch zumindest einen am Innendeckel angebrachten umlaufenden Vorsprung realisiert ist. Die Nut ist dabei vorzugsweise an der "Oberseite" des Innendeckels angebracht. Dabei liegt die "Oberseite" des Innendeckels der Seite des Innendeckels gegenüber, die beim Verschließen des Innenbehälters dem Innendeckel der Öffnung des Innenbehälters gegenüberliegt. Ferner ist die Nut vorzugsweise derart realisiert, dass sich der Teilabschnitt des Innendeckels plateauartig von der Oberseite des Innendeckels abhebt und ein zumindest teilweise umlaufender Vorsprung so am Teilabschnitt ausgeprägt ist, dass sich zwischen dem Vorsprung und dem Bereich der Oberseite des Innendeckels, der unmittelbar an den Teilbereich angrenzt, eine zumindest teilweise umlaufende Vertiefung ausgebildet ist. Der plateauartige Teilabschnitt weist in Querrichtung des Innendeckels gesehen kleinere Abmessungen auf als der restliche Innendeckel. Beispielsweise ist im Falle eines im Wesentlichen kreisförmigen Innendeckels der Durchmesser des Plateaus kleiner als der Durchmesser des Innendeckels. Vorzugsweise befindet sich um die im Außendeckel befindliche Öffnung eine Vertiefung im Außendeckel, die ein elastisches Zurückweichen des Rands der im Außendeckel befindlichen Öffnung beim Einrasten des Innendeckels ermöglicht.

Der zweite Befestigungsmechanismus ist durch eine dritte Schnappverbindung realisiert. Diese Schnappverbindung ist wie folgt ausgestaltet:

Der Innendeckel ist auf den Innenbehälter gesteckt, und an der Öffnungsseite des Innenbehälters ist ein zumindest teilweise umlaufender nach außen gerichteter Vorsprung, beispielsweise eine zumindest teilweise umlaufende Kante bzw. Flansch, hervorspringende Noppen oder Segmente, angebracht. Dieser Vorsprung bzw. diese Vorsprünge weisen wiederum eine Nut oder mehrere Nuten auf. Diese Nuten können entsprechend der Geometrie der Vorsprünge beispielsweise als zumindest teilweise umlaufende Nut oder als punkt- oder segmentförmige Vertiefungen realisiert sein. In diese Nuten sind Vorsprünge, beispielsweise ein geschlossener, umlaufender Vorsprung oder eine zumindest teilweise umlaufende Kante, hervorspringende Noppen oder Segmente, die sich an der Innenseite des Innendeckels befinden, eingerastet.

Der dritte Befestigungsmechanismus ermöglicht eine stärkere Verbindung als der zweite Befestigungsmechanismus. Ebenfalls ermöglicht der erste Befestigungsmechanismus eine stärkere Verbindung als der zweite Befestigungsmechanismus. Dies ermöglicht ein besonders einfaches, handliches und benutzerfreundliches Zusammensetzen der einzelnen Komponenten wie im Folgenden im Zusammenhang mit dem erfindungsgemäßen Verfahren noch näher beschrieben wird.

In einer Ausführungsform des Behältersystems ist der Außenbehälter bis auf eventuell durch Befestigungsmechanismen bedingte Merkmale rotationssymmetrisch, und/oder der Innenbehälter bis auf eventuell durch Befestigungsmechanismen bedingte Merkmale rotationssymmetrisch, und/oder der Außendeckel bis auf eventuell durch Befestigungsmechanismen bedingte Merkmale rotationssymmetrisch, und/oder der Innendeckel bis auf eventuell durch Befestigungsmechanismen bedingte Merkmale rotationssymmetrisch. Es ist klar, dass beliebige andere Geometrien, die z.B. eckige Querschnitte aufweisen, der einzelnen Komponenten denkbar sind. Einzige Beschränkung für diese Geometrien ist, dass die Komponenten so ausgestaltet und aneinander angepasst sein müssen, dass sie wie in den vorangehenden Absätzen beschrieben miteinander verbunden werden können.

In einer Ausführungsform des Innenbehälters und des Innendeckels ist an der Außenseite des Innenbehälters mindestens ein Vorsprung zur Drehsicherung angebracht, der beim Einsetzen des Innenbehälters in den Außenbehälter in je eine entsprechende Aussparung in der Innenseite des Außenbehälters geführt werden muss.

In einer Ausführungsform des Innenbehälters und des Innendeckels weist der Innenbehälter an seiner der Öffnung gegenüberliegenden Seite eine erste Scheibe auf. Dabei weist die Scheibe an ihrer Unterseite einen umlaufenden Vorsprung auf, durch den eine umlaufende Nut gebildet wird. Weiterhin weist der Innendeckel an einer zweiten, der ersten Seite des Innendeckels gegenüberliegenden Seite eine zweite Scheibe auf, wobei die zweite Scheibe einen zumindest teilweise umlaufenden Vorsprung aufweist, durch den eine zumindest teilweise umlaufende Nut gebildet wird.

In einer Ausführungsform des Innenbehälters und des Innendeckels weist, in Bezug auf die Aufsatzrichtung des Innendeckels auf den Innenbehälter, die erste Scheibe eine konkave Wölbung und/oder die zweite Scheibe eine konvexe Wölbung auf.

In einer Ausführungsform des Innenbehälters .und des Innendeckels weist der Innendeckel eine äußere Kappe und eine Inneneinlage auf. Dabei ist die Inneneinlage in die äußere Kappe einsetzbar. Ferner sind äußere Kappe und Inneneinlage mit einem fünften Befestigungsmechanismus, vorzugsweise einer Schnappverbindung, miteinander verbunden.

Innenbehälter und Innendeckel sind lösbar miteinander verbunden, wobei um den an der Öffnungsseite des Innenbehälters außen angebrachten Vorsprung einerseits und am Innendeckel entlang des Umfangs anderseits ein Originalitätssiegel angebracht ist, das eine zusätzliche Verbindung zwischen dem Innenbehälter und dem Innendeckel bereitstellt, so dass ein Lösen von Innenbehälter und Innendeckel erst nach dem Zerstören des Originalitätssiegels möglich ist.

Die Erfindung betrifft weiterhin ein Verfahren zum Zusammensetzen des oben beschriebenen Behältersystems. Dieses Verfahren weist die folgenden Schritte auf: (i) Einschieben eines mit einem Innendeckel lösbar verbundenen Innenbehälters in einen Außenbehälter, (ii) Verschließen des Außenbehälters mit einem Außendeckel, wobei durch das Verschließen Druck auf innenbehälter und Innendeckel ausgeübt wird, der ein Befestigen des Innenbehälters im Außenbehälter durch einen ersten Befestigungsmechanismus bewirkt und ein Befestigen des Innendeckels im Außendeckel durch einen dritten Befestigungsmechanismus bewirkt.

Vorzugsweise erfolgt in Schritt (i) beim Einschieben des Innenbehälters in den Außenbehälter noch nicht gleich die Befestigung miteinander. Vielmehr wird der Innenbehälter nur soweit eingeschoben, bis er den Befestigungsmechanismus erreicht. Erst wenn der Außendeckel auf den Innendeckel aufgesetzt wird, wodurch der Innendeckel in den Außendeckel eingeschoben wird, und der Außendeckel mit dem Außenbehälter verbunden wird, erfolgt im Zuge dieses Verbindens miteinander automatisch ein Befestigen des Innenbehälters mit dem Außenbehälter über den ersten Befestigungsmechanismus und ein Befestigen des Innendeckels mit dem Außendeckel über den dritten Befestigungsmechanismus. Während dieses ganzen Vorganges ist der Innendeckel noch auf dem Innenbehälter aufgesetzt und mit diesem verbunden.

In einer Ausführungsform dieses Verfahrens geschieht das Verschließen des Außenbehälters mit dem Außendeckel durch Verschrauben.

Der erste Befestigungsmechanismus und der dritte Befestigungsmechanismus sind derart ausgestaltet, dass (erst) beim Wiederaufschrauben des zusammengesetzten Behälters der Innendeckel vom innenbehälter gelöst wird, dabei aber der Innenbehälter mit dem Außenbehälter verbunden bleibt, und der Innendeckel mit dem Außendeckel verbunden bleibt. Dies wird erfindungsgemäß dadurch ermöglicht, dass der dritte Befestigungsmechanismus eine stärkere Verbindung als der zweite Befestigungsmechanismus bereitstellt und auch der erste Befestigungsmechanismus eine stärkere Verbindung als der zweite Befestigungsmechanismus bereitstellt.

Das erfindungsgemäße Behältersystem ist vorzugsweise zur Aufbewahrung fließfähiger oder viskoser Substanzen geeignet. Dies sind beispielsweise Kosmetika, wie etwa Cremes. Die Erfindung umfasst jedoch auch die Aufbewahrung bzw. Aufnahme von anderen fließfähigen Substanzen, wie Klebstoffe, Farben oder dergleichen. Auch wird umfasst die Aufbewahrung hochviskoser, nicht fließfähiger Substanzen, wie etwa Gel oder Wax, oder auch pulverförmiger und/oder partikelförmiger Substanzen oder Objekte, wie Puder, Tabletten oder dergleichen.

Die Erfindung wird nachstehend anhand von Beispielen und der Zeichnung erläutert. Es zeigen:
Fig. 1: Aufsicht auf die Bodenseite des Außenbehälters,
Fig. 2: Teilschnitt durch das Behältersystem im zusammengesetzten Zustand,
Fig. 3: Innenbehälter und Innendeckel im lösbar miteinander verbundenen Zustand,
Fig. 4: Aufsicht auf den Außendeckel,
Fig. 5: Aufsicht auf die (Unter-)Seite des Außendeckels,
Fig. 6: Schnitt durch den Außendeckel,
Fig. 7: Schnittansicht des Außendeckels (Detail),
Fig. 8: Schnitt durch den Außenbehälter,
Fig. 9: Schnitt durch den Außenbehälter,
Fig. 10: Illustration des Befestigungsmechanismus zwischen Innenbehälter und Außenbehälter,
Fig. 11: Aufsicht auf die (Ober-)Seite des Außenbehälters,
Fig. 12: Teilschnitt durch den Innenbehälter,
Fig. 13: Schnitt durch einen Teilbereich der Wand des Innendeckels,
Fig. 14: Illustration des Befestigungsmechanismus zwischen Innendeckel und Innenbehälter,
Fig. 15: Aufsicht auf den Innenbehälter von der Bodenseite aus,
Fig. 16: Inneneinlage des Innendeckels in Aufsicht,
Fig. 17: Inneneinlage des Innendeckels als Seitenriss,
Fig. 18: Schnitt durch den Innendeckel,
Fig. 19: Detail aus Fig. 18,
Fig. 20: Aufsicht auf den Innendeckel,
Fig. 21: Seitenansicht des Innenbehälters,
Fig. 22: Teilschnitt durch den Innenbehälter,
Fig. 23: Schnitt durch den Innenbehälter,
Fig. 24: Seitenriss der Kappe des Innendeckels,
Fig. 25: Schnitt und Seitenriss des Innenbehälters und des Innendeckels im miteinander verbundenen Zustand,
Fig. 26: Seitenriss und Schnitt durch Innenbehälter und Innendeckel im miteinander verbundenen Zustand,
Fig. 27: Teilschnitt durch Innenbehälter und Innendeckel im miteinander verbundenen Zustand,
Fig. 28: Detail aus Fig. 27.

Fig. 1 zeigt den Außenbehälter 1 von der Bodenseite aus betrachtet. Der Behälterboden weist eine Öffnung 5 auf, deren Rand von einer Fase 12 gebildet wird. Insbesondere läuft die Fase 12 in Richtung der Öffnung 5 spitz zu, so dass eine umlaufende Kante K1 gebildet wird.

Fig. 2 zeigt einen Teil-Schnitt gemäß A-A' in Fig. 1 durch das Behältersystem 0 im zusammengesetzten Zustand. Der Außendeckel 3 ist dabei mit einem Befestigungsmechanismus B4, hier einem Schraubverschluss, mit dem Außenbehälter 1 lösbar verbunden. Der Innendeckel 4 ist mit dem Innenbehälter 2 ebenfalls lösbar verbunden. Ferner ist der Innendeckel 4 in den Außendeckel 3 eingesetzt und mit Letzterem durch den Befestigungsmechanismus B3 lösbar verbunden. Analog ist der Innenbehälter 2 in den Außenbehälter 1 eingesetzt und mit Letzterem durch den Befestigungsmechanismus B1 lösbar verbunden. Dabei befindet sich der an der Bodenseite des Innenbehälters 2 angebrachte plateauartige Bodenteilabschnitt BTA in der durch die Kante K1 begrenzten Öffnung 5 an der Bodenseite des Außenbehälters 1. Der Bodenteilabschnitt BTA ist in dieser bevorzugten Ausführungsform über die Kante K1 mit dem Boden des Außenbehälters 1 verschnappt. Ebenso befindet sich ein am Innendeckel 4 plateauartig angebrachter Teilabschnitt TA des Innendeckels in der Öffnung 6 (vgl. Fig. 3) des Außendeckels 3. Auch der Teilabschnitt TA ist in der gezeigten bevorzugten Ausführungsform mit dem Außendeckel 3 über eine Schnappverbindung verbunden.

Fig. 3 zeigt Innenbehälter 2 und Innendeckel 4 im lösbar miteinander verbundenen Zustand. Die Verbindung ist dabei durch den Befestigungsmechanismus B2 realisiert. Der Innendeckel 4 weist eine Inneneinlage 11 auf, die in eine Kappe 10 eingesetzt ist. Die Bodenseite des Innenbehälters 2 weist den plateauartig abgesetzten Bodenteilabschnitt BTA auf. Der Bodenteilabschnitt BTA weist dabei einen zumindest teilweise umlaufenden Vorsprung V1 auf. Zwischen dem Vorsprung V1 und dem Bereich der Wand des Innenbehälters, der unmittelbar an den Bodenteilbereich BTA angrenzt, wird damit eine zumindest teilweise umlaufende Nut N1 realisiert. An der Kappe 10 des Innendeckels 4 ist ein Originalitätssiegel F angebracht. Dieses Originalitätssiegel F umgreift einen an der Öffnungsseite des Innenbehälters 2 angebrachten nach außen gerichteten Vorsprung, durch den der Befestigungsmechanismus B2 realisiert ist. Durch das Originalitätssiegel F wird damit eine zusätzliche Verbindung zwischen Innendeckel 4 und Innenbehälter 2 realisiert.

Eine Aufsicht auf den Außendeckel 3 ist in Fig. 4 dargestellt. Der Außendeckel 3 weist dabei eine Öffnung 6 auf. Fig. 5 zeigt eine Aufsicht auf die (Unter-) Seite des Außendeckels 3, von der aus der Innendeckel 4 in den Außendeckel 3 eingesetzt wird. Um die im Außendeckel 3 befindliche Öffnung 6 befindet sich eine Vertiefung 9 im Außendeckel 3, die ein elastisches Zurückweichen des Rands der im Außendeckel 3 befindlichen Öffnung 6 ermöglicht.

Fig. 6 zeigt einen Schnitt durch den Außendeckel 3. Hinter dem die im Außendeckel 3 befindliche Öffnung 6 begrenzenden Rand des Außendeckels 3 befindet sich eine Vertiefung 9 im Außendeckel 3, die ein elastisches Zurückweichen des Rands ermöglicht. Fig. 7 zeigt ein Detail aus der Schnittansicht des Außendeckels 3 von Fig. 6. Der Befestigungsmechanismus B4, der die Befestigung mit dem Außenbehälter 1 ermöglicht, ist hier durch einen Schraubverschluss realisiert. Am Rand der im Außendeckel 3 befindlichen Öffnung 6 befindet sich eine nach innen, also zur Mittenachse des Außendeckels hin gerichtete, zumindest teilweise umlaufende Kante K2. Hinter diesem Rand befindet sich die Vertiefung 9, die ein elastisches Zurückweichen dieses Randes ermöglicht.

Fig. 8 zeigt einen Schnitt durch den Außenbehälter 1. Die Wand des Außenbehälters 1 weist an der Bodenseite einen zur Mittenachse des Außenbehälters 1 hin gekrümmten Behälterwandabschnitt 13 auf. Ferner weist die Bodenseite des Außenbehälters 1 eine Öffnung 5 auf, die durch die Fase 12 begrenzt wird, wobei wiederum die Fase 12 den Rand des Behälterwandabschnitts 13 bildet. Die Fase 12 verjüngt sich zudem nach innen und bildet so eine Kante K1. An der Seite des Außenbehälters 1, von der aus der Innenbehälter 2 eingesetzt werden kann, befindet sich der Befestigungsmechanismus B4, der hier durch einen Schraubverschluss realisiert ist. Die Figur zeigt zudem eine Aussparung 8 in der Wand des Außenbehälters 1, die der Drehsicherung des Innenbehälters 2 - sobald eingesetzt - relativ zum Außenbehälter 1 dient.

Fig. 9 zeigt wie Fig. 8 einen weiteren Schnitt durch den Außenbehälter 1. Der Schnitt ist hier jedoch so gewählt, dass er durch zwei einander gegenüberliegende Aussparungen 8 verläuft, die sich an der Innenwand des Außenbehälters 1 an der Seite befinden, von der aus der Innenbehälter 2 in den Außenbehälter 1 eingesetzt werden kann.

Fig. 10 illustriert den Befestigungsmechanismus B1 im Detail, durch den der Außenbehälter 1 und der Innenbehälter 2 lösbar miteinander verbunden sind. Ein Bodenteilabschnitt BTA des Innenbehälters 2 ist dabei in eine Öffnung 5 des Außenbehälters 1 eingesetzt. Der Rand des Außenbehälters 1, der zur Öffnung 5 hin gewandt ist, wird durch eine zumindest teilweise umlaufende Kante K1 gebildet. Diese Kante K1 ist in eine Nut am Innenbehälter 2 eingerastet, die durch einen Vorsprung V1 am Bodenteilabschnitt BTA des Innenbehälters 2 und dem Bereich der Wand des Innenbehälters 2 gebildet wird, der unmittelbar an den Bodenteilabschnitt BTA angrenzt.

Fig. 11 zeigt eine Aufsicht auf die (Ober-) Seite des Außenbehälters 1, von der aus der Innenbehälter 2 in den Außenbehälter 1 eingesetzt werden kann. Der Bereich um die Mittenachse zeigt die Öffnung 5 an der Bodenseite des Außenbehälters 1. Die Öffnung 5 wird dabei von der Fase 13 begrenzt, die sich zur Öffnung 5 hin verjüngt und dadurch die Kante K1 bildet. Ferner weist die Innenwand des Außenbehälters 1 vorzugsweise Aussparungen 8 auf, die beim Einsetzten des Innenbehälters 2 in den Außenbehälter 1 der genannten Drehsicherung dienen.

Fig. 12 zeigt auf der linken Seite eine Seitenansicht und auf der rechten Seite einen Schnitt durch den Innenbehälter 2 und den Innendeckel 4 im lösbar miteinander verbundenen Zustand (sozusagen im Auslieferungszustand vor dem ersten Öffnen des Innenbehälters 2). Der Innenbehälter 2 weist an seiner Bodenseite einen Bodenteilabschnitt BTA auf. Dieser Bodenteilabschnitt BTA weist einen zumindest teilweise umlaufenden Vorsprung V1 auf. Zwischen diesem Vorsprung V1 und dem Bereich der Wand des Innenbehälters, der unmittelbar an den Bodenteilbereich BTA angrenzt, ist somit eine zumindest teilweise umlaufende Nut N1 ausgebildet. Der Innendeckel 4 weist eine Inneneinlage 11 auf, die in einen Teilabschnitt TA des Innendeckels eingesetzt und eingerastet ist. Innendeckel 4 und Innenbehälter 2 sind über einen Befestigungsmechanismus B2, der in den folgenden Figuren 13 und 14 noch näher beschrieben
wird, lösbar miteinander verbunden. Der Teilabschnitt TA des Innendeckels weist dabei ein Originalitätssiegel F auf, das eine zusätzliche Verbindung zwischen Innendeckel 4 und Innenbehälter 2 darstellt. Durch diese zusätzliche Verbindung ist es möglich, die Verbindung zwischen Innendeckel 4 und Innenbehälter 2 schwächer auszugestalten. Dies bewirkt, wie im Folgenden beschrieben, dass der Befestigungsmechanismus B2 schwächer ist als die Mechanismen B1 und B3. Zudem weist die Außenwand des Innenbehälters 2 einen Vorsprung 7 auf, der beim Einsetzten des Innenbehälters 2 in den Außenbehälter 1 der Drehsicherung dient und in die Anpassung(en) 8 eingreift.

Fig. 13 zeigt einen Schnitt durch den Teilbereich der Wand des Innenbehälters 2, der die Öffnung des Innenbehälters 2 begrenzt. Am Abschluss der Wand des Innenbehälters 2 befindet sich ein nach außen gerichteter, zumindest teilweise umlaufender Vorsprung V2, der wiederum eine zumindest teilweise umlaufende Nut N2 aufweist.

Fig. 14 illustriert den Befestigungsmechanismus B2 zwischen dem Innendeckel 4 und dem Innenbehälter 2. Der Innendeckel 4 weist dabei eine Inneneinlage 11 und eine Kappe 10 auf. Die Inneneinlage 11 ist dabei in die Kappe 10 eingesetzt und eingerastet. Ferner weist die Kappe 10 einen sich plateauartig abhebenden Teilabschnitt TA auf. Der Teilabschnitt TA weist wiederum einen zumindest teilweise umlaufenden Vorsprung V4 auf. Zwischen dem Vorsprung V4 und dem Bereich der Kappe 10, der unmittelbar an den Teilabschnitt TA angrenzt, befindet sich eine Nut N4. Die Kappe 10 weist ferner ein Originalitätssiegel F auf, das durch eine Schwächung 15 vom Rest der Kappe abgesetzt ist. Die Schwächung 15 befindet sich dabei auf der Außenseite der Kappe. Das Originalitätssiegel F kann durch Abreißen irreversibel von der Kappe 10 abgetrennt werden, wobei die Trennung entlang der Schwächung 15 erfolgt. Gegenüber der Schwächung 15 befindet sich auf der Innenseite der Kappe 10 ein nach innen gerichteter Vorsprung. Dieser Vorsprung ist in die Nut N2 des Innenbehälters 2 eingerastet, wenn sich Innendeckel und Innenbehälter im miteinander verbundenen Zustand befinden. Die Nut N2 befindet sich dabei im nach außen gerichteten Vorsprung V2, der die Öffnung des Innenbehälters 2 zumindest teilweise umläuft.

Fig. 15 zeigt den Innenbehälter 2 von der Bodenseite aus. Dabei hebt sich der Bodenteilabschnitt BTA plateauartig in Richtung des Betrachters von der Bodenseite des Innenbehälters 2 ab.

In Fig. 16 ist die Inneneinlage 11 des Innendeckels 4 in Aufsicht dargestellt.

Fig. 17 zeigt eine Seitenansicht der Inneneinlage 11 des Innendeckels 4. Fig. 18 zeigt einen Schnitt durch den Innendeckel 4. Eine Inneneinlage 11 ist dabei in eine Kappe 10 eingesetzt bzw. eingeschnappt. Eine Seite der Inneneinlage 11 wird dabei von der Innendeckeloberseite 14 völlig verdeckt. An der Innenseite des Innendeckels 4 befinden sich Vorsprünge oder ein zumindest teilweise umlaufender Vorsprung V5.

Der rechte Teil von Fig. 18 ist in Fig. 19 vergrößert dargestellt. Der Innendeckel 4 weist eine Schnappverbindung B5 auf, in die die Inneneinlage 11 einschnappbar ist. Zudem weist der Innendeckel 4 einen nach innen gerichteten Vorsprung V5 und einen nach außen gerichteten Vorsprung V4 auf. Mit dem Vorsprung V4 wird der Innendeckel 4 in den Außendeckel 3 eingeschnappt. Mit dem Vorsprung V5 wird der Innendeckel 4 auf den Innenbehälter 2 aufgeschnappt.

Fig. 20 zeigt eine Aufsicht auf den Innendeckel 4. Der Teilabschnitt TA hebt sich dabei plateauartig in Richtung des Betrachters vom Innendeckel 4 ab.

Fig. 21 zeigt eine Seitenansicht des Innenbehälters 2. Der Innenbehälter 2 weist an seiner Bodenseite eine plateauartig abgesetzte Scheibe S1 auf. An der der Bodenseite des Innenbehälters 2 gegenüberliegenden Seite weist die Außenseite der Wand des Innenbehälters 2 den nach außen gerichteten Vorsprung 7 zur Drehsicherung auf.

Fig. 22 zeigt links eine Seitenansicht und rechts einen Schnitt durch den Innenbehälter 2. Die bereits in Fig. 21 beschriebene plateauartige Scheibe S1 weist einen zumindest teilweise umlaufenden Vorsprung V1 auf. Durch diesen Vorsprung V1 und den Bereich der Wand des Innenbehälters 2, der unmittelbar an die Scheibe S1 angrenzt, wird eine zumindest teilweise umlaufende Nut N1 gebildet. An der der Bodenseite gegenüberliegenden Seite weist die Außenseite der Wand des Innenbehälters 2 nach außen gerichtete Vorsprünge 7 auf.

Fig. 23 zeigt einen Schnitt durch den Innenbehälter 2. Durchscheinend ist hier ein Vorsprung 7 gezeigt, der sich auf der dem Betrachter abgewandten Seite des Innenbehälters 2 an der Außenseite der Wand des Innenbehälters 2 befindet.

Fig. 24 zeigt einen Seitenriss der Kappe 10 des Innendeckels 4. Eine Scheibe S2 setzt sich plateauartig von der Kappe 10 ab. Ferner weist die Kappe 10 ein Originalitätssiegel F auf, wobei das Originalitätssiegel F ein Zugteil 16 aufweist.

Fig. 25 zeigt kombiniert Schnitt und Seitenriss des Innenbehälters 2 und des Innendeckels 4 im miteinander verbundenen Zustand. Der Innendeckel 4 weist dabei ein Originalitätssiegel F auf, wobei das Originalitätssiegel F ein Zugteil 16 aufweist.

Fig. 26 zeigt links einen Seitenriss und rechts einen Schnitt durch den Innenbehälter 2 und den Innendeckel 4 im miteinander verbundenen Zustand. An der Bodenseite des Innenbehälters 2 hebt sich plateauartig eine Scheibe S1 ab. An der Seite des Innenbehälters 2, die mit dem Innendeckel 4 in Berührung ist, weist die Wand des Innenbehälters 2 an der Außenseite einen Vorsprung 7 auf. Der Innendeckel 4 weist eine Inneneinlage 11 und eine Kappe 10 auf. Die Kappe 10 weist ein Originalitätssiegel F auf, das wiederum ein Zugteil 16 aufweist. Die Schnittansicht ist hier so gewählt, dass der Schnitt durch das Zugteil 16 verläuft.

Fig. 27 zeigt auf der linken Seite eine Seitenansicht und auf der rechten Seite einen Schnitt durch den Innenbehälter 2 und den Innendeckel 4 im miteinander verbundenen Zustand. Der Innendeckel 4 weist dabei eine Inneneinlage 11 und eine Kappe 10 auf. Die Verbindung zwischen Innendeckel und Innenbehälter ist hier in einer alternativen bevorzugten Ausführungsform dargestellt.

Fig. 28 zeigt ein Detail aus Fig. 27, das die Verbindung zwischen Innenbehälter 2 und Innendeckel 4 besonders gut zeigt. In den Innendeckel 4 ist eine Inneneinlage 11 eingesetzt, die die direkte Abdeckung des Innenbehälters 2 bildet. Der Innendeckel 4 weist zudem einen nach innen gerichteten Vorsprung V5 auf. Dieser Vorsprung V5 des Innendeckels 4 ist wiederum in einen nach außen gerichteten Vorsprung V2 des Innenbehälters 2 einrastbar, der sich an der Seite der Öffnung des Innenbehälters 2 befindet. Ferner weist der Innendeckel 4 ein Originalitätssiegel F auf. Das Originalitätssiegel F weist einen nach innen gerichteten Vorsprung V6 auf, wobei dieser Vorsprung V6 unter den nach außen gerichteten Vorsprung V2 des Innenbehälters 2 geschoben ist. Damit stellt das Originalitätssiegel F eine zusätzliche Verbindung zwischen dem Innendeckel 4 und dem Innenbehälter 2 dar, die zunächst gelöst werden muss, bevor der Innendeckel 4 vom Innenbehälter 2 gelöst werden kann.

Obwohl die Erfindung mittels der Figuren und der zugehörigen Beschreibung dargestellt und detailliert beschrieben ist, sind diese Darstellung und diese detaillierte Beschreibung illustrativ und beispielhaft zu verstehen und nicht als die Erfindung einschränkend. Es versteht sich, dass Fachleute Änderungen und Abwandlungen machen können, ohne den Umfang der folgenden Ansprüche zu verlassen.

## Patentansprüche

1. Behältersystem mit vier Komponenten, die zu einem Behälter (0) zusammensetzbar sind, wobei das Behältersystem aufweist:
(a) einen Außenbehälter (1),
der geeignet ist, von einer ersten Seite aus einen Innenbehälter (2) aufzunehmen und mit dem Innenbehälter (2) durch einen ersten Befestigungsmechanismus (B1) verbindbar ist, und
wobei der Außenbehälter (1) auf einer zweiten Seite, die der ersten Seite gegenüberliegt, eine Öffnung (5) aufweist, in die ein Bodenteilabschnitt (BTA) des Innenbehälters (2) einsetzbar ist,
(b) einen Innenbehälter (2),
der in den Außenbehälter (1) einsetzbar ist und mit dem Außenbehälter (1) durch den ersten Befestigungsmechanismus (B1) verbindbar ist und
eine Öffnung aufweist, die mit einem Innendeckel (4) verschließbar ist,
wobei der Innenbehälter (2) durch einen zweiten Befestigungsmechanismus (B2) mit dem Innendeckel (4) verbindbar ist,
(c) einen Außendeckel (3),
der geeignet ist, von einer ersten Seite aus einen Innendeckel (4) aufzunehmen und mit dem Innendeckel (4) durch einen dritten Befestigungsmechanismus (B3) verbindbar ist,
wobei der Außendeckel (3) auf einer zweiten Seite, die der ersten Seite gegenüberliegt, eine Öffnung (6) aufweist, in die ein Teilabschnitt (TA) des Innendeckels (4) einsetzbar ist, und
der durch einen vierten Befestigungsmechanismus (B4) mit dem Außenbehälter (1) verbindbar ist, und
(d) einen Innendeckel (4),
der in den Außendeckel (3) einsetzbar ist und mit dem Außendeckel (3) durch den dritten Befestigungsmechanismus (B3) verbindbar ist;
und wobei:
der zweite Befestigungsmechanismus (B2) durch eine dritte Schnappverbindung realisiert wird, die so ausgestaltet ist, dass der Innendeckel (4) auf den Innenbehälter (2) aufschnappbar ist und an der Außenseite der Öffnung des Innenbehälters (2) angebrachte Vorsprünge (V2), beispielsweise eine zumindest teilweise umlaufende Kante, hervorspringende Noppen oder Segmente, umlaufende zweite Nuten (N2) aufweisen, in die weitere Vorsprünge (V5), beispielsweise eine zumindest teilweise umlaufende Kante, hervorspringende Noppen oder Segmente, die sich an der Innenseite des Innendeckels (4) befinden, einrastbar sind;
und wobei:
der dritte Befestigungsmechanismus (B3) eine stärkere Verbindung ermöglicht als der zweite Befestigungsmechanismus (B2), und
der erste Befestigungsmechanismus (B1) eine stärkere Verbindung ermöglicht als der zweite Befestigungsmechanismus (B2),
**dadurch gekennzeichnet, dass**
der erste Befestigungsmechanismus (B1) durch eine erste Schnappverbindung realisiert ist, wobei die erste Schnappverbindung derart ausgestaltet ist, dass eine aus dem Rand der im Außenbehälter (1) befindlichen Öffnung (5) gebildete erste Kante (K1) in eine zumindest teilweise umlaufende erste Nut (N1) an der Bodenseite des Innenbehälters (2) einrastbar ist, wobei die Bodenseite der Seite der Öffnung des Innenbehälters (2) gegenüberliegt;
und dass
der dritte Befestigungsmechanismus (B3) durch eine zweite Schnappverbindung realisiert ist, wobei die zweite Schnappverbindung derart ausgestaltet ist, dass sich am Rand der im Außendeckel (3) befindlichen Öffnung (6) nach innen gerichtete Vorsprünge, beispielsweise eine zumindest teilweise umlaufende zweite Kante (K2), hervorspringende Noppen oder Segmente, befinden, die in eine zumindest teilweise umlaufende weitere Nut (N4) an der Oberseite des Innendeckels (4) einrastbar sind, wobei die Oberseite des Innendeckels (4) der Seite des Innendeckels (4) gegenüberliegt, die beim Verschließen des Innenbehälters (2) mit dem Innendeckel (4) der Öffnung des Innenbehälters (2) gegenüberliegt.

2. Behältersystem nach Anspruch 1, wobei:
der vierte Befestigungsmechanismus (B4) durch einen Schraubverschluss realisiert ist.

3. Behältersystem nach Anspruch 1 oder 2, wobei die erste Nut (N1) derart realisiert ist, dass sich der Bodenteilabschnitt (BTA) des Innenbehälters (2) plateauartig von der Bodenseite des Innenbehälters (2) abhebt und ein zumindest teilweise umlaufender erster Vorsprung (V1) so am Bodenteilabschnitt (BTA) ausgeprägt ist, dass sich zwischen dem ersten Vorsprung (V1) und dem Bereich der Wand des Innenbehälters, der unmittelbar an den Bodenteilbereich (BTA) angrenzt, eine zumindest teilweise umlaufende Vertiefung ausgebildet ist.

4. Behältersystem nach einem der Ansprüche 1 bis 3, wobei die besagte Nut (N4), welche sich an der Oberseite des Innendeckels befindet, derart realisiert ist, dass sich der Teilabschnitt (TA) des Innendeckels (4) plateauartig von der Oberseite des Innendeckels (4) abhebt und ein zumindest teilweise umlaufender Vorsprung (V4) so am Teilabschnitt (TA) ausgeprägt ist, dass sich zwischen diesem am Teilabschnitt ausgeprägten Vorsprung (V4) und dem Bereich der Oberseite des Innendeckels (4), der unmittelbar an den Teilabschnitt (TA) angrenzt, eine zumindest teilweise umlaufende Vertiefung ausgebildet ist.

5. Behältersystem nach einem der Ansprüche 1 bis 4, wobei:
sich um die im Außendeckel (3) befindliche Öffnung (6) eine Vertiefung (9) im Außendeckel (3) befindet, die ein elastisches Zurückweichen der Innenwand der im Außendeckel (3) befindlichen Öffnung (6) beim Einrasten des Innendeckels (4) ermöglicht.

6. Behältersystem mit einem Außenbehälter, einem Außendeckel, einem Innenbehälter und einem Innendeckel, wobei:
(a) in den Außenbehälter von einer ersten Seite aus der Innenbehälter (2) eingesetzt ist, und
der Außenbehälter (1) auf einer zweiten Seite, die der ersten Seite gegenüberliegt, eine Öffnung (5) aufweist, in die ein Bodenteilabschnitt des Innenbehälters (2) eingesetzt ist,
wobei der Außenbehälter (1) mit dem Innenbehälter (2) durch einen ersten Befestigungsmechanismus (B1) lösbar verbunden ist, und
(b) der Innenbehälter (2) durch den zweiten Befestigungsmechanismus (B2) mit dem Innendeckel (4) lösbar verbunden ist, und
(c) in den Außendeckel (3) von einer dritten Seite aus der Innendeckel (4) eingesetzt ist, und
der Außendeckel (3) auf einer vierten Seite, die der dritten Seite gegenüberliegt, eine Öffnung (6) aufweist, in die ein Teilabschnitt des Innendeckels (4) eingesetzt ist,
wobei der Außendeckel (3) mit dem Innendeckel (4) durch einen dritten Befestigungsmechanismus (B3) lösbar verbunden ist, und
der Außendeckel (3) durch einen vierten Befestigungsmechanismus (B4) mit dem Außenbehälter (1) lösbar verbunden ist;
und wobei:
der zweite Befestigungsmechanismus (B2) durch eine dritte Schnappverbindung realisiert ist, die so ausgestaltet ist, dass der Innendeckel (4) auf den Innenbehälter (2) gesteckt ist und ein an der Öffnungsseite des Innenbehälters angebrachter zumindest teilweise umlaufender nach außen gerichteter zweiter Vorsprung (V2) eine zumindest teilweise umlaufende zweite Nut (N2) aufweist, in die Vorsprünge, beispielsweise eine zumindest teilweise umlaufende Kante, hervorspringende Noppen oder Segmente, die sich an der Innenseite des Innendeckels (4) befinden, eingerastet sind;
und wobei:
der dritte Befestigungsmechanismus (B3) eine stärkere Verbindung ermöglicht als der zweite Befestigungsmechanismus (B2), und
der erste Befestigungsmechanismus (B1) eine stärkere Verbindung ermöglicht als der zweite Befestigungsmechanismus (B2),
**dadurch gekennzeichnet, dass**
der erste Befestigungsmechanismus (B1) durch eine erste Schnappverbindung realisiert ist, wobei die erste Schnappverbindung derart ausgestaltet ist, dass eine aus dem Rand der im Außenbehälter (1) befindlichen Öffnung (5) gebildete erste Kante (K1) in eine zumindest teilweise umlaufende erste Nut (N1) an der Seite des Innenbehälters (2), die der Öffnung des Innenbehälters (2) gegenüberliegt, eingerastet ist;
und dass
der dritte Befestigungsmechanismus (B3) durch eine zweite Schnappverbindung realisiert ist, wobei die zweite Schnappverbindung derart ausgestaltet ist, dass sich am Rand der im Außendeckel (3) befindlichen Öffnung (6) Vorsprünge, beispielsweise eine zumindest teilweise umlaufende Kante, hervorspringende Noppen oder Segmente, befinden, die in ein zumindest teilweise umlaufende weitere Nut (N4) am Innendeckel (4) eingerastet sind.

7. Behältersystem nach Anspruch 6, wobei der vierte Befestigungsmechanismus (B4) durch einen Schraubverschluss realisiert ist.

8. Behältersystem nach Anspruch 6 oder 7, wobei die erste Nut (N1) durch einen an der Unterseite des Innenbehälters (2) angebrachten umlaufenden ersten Vorsprung (V1) realisiert ist.

9. Behältersystem nach einem der Ansprüche 6 bis 8, wobei die besagte Nut (N4), welche sich am Innendeckel befindet, durch zumindest einen am Innendeckel (4) angebrachten umlaufenden vierten Vorsprung (V4) realisiert ist.

10. Behältersystem nach einem der Ansprüche 6 bis 9, wobei sich um die im Außendeckel (3) befindliche Öffnung (6) eine Vertiefung (9) im Außendeckel (3) befindet, die ein elastisches Zurückweichen des Rands der im Außendeckel (3) befindlichen Öffnung (6) beim Einrasten des Innendeckels (4) ermöglicht.

11. Behältersystem nach einem der Ansprüche 1 bis 10, wobei
die Außenseite des Innenbehälters (2) mindestens einen Drehsicherungsvorsprung (7) zur Drehsicherung aufweist, und
der Außenbehälter (1) zu jedem der genannten Drehsicherungsvorsprünge (7) im Innenbehälter (2) mindestens eine entsprechende Aussparung (9) aufweist,
so dass beim Einsetzen des Innenbehälters (2) in den Außenbehälter (1) jeder der genannten Drehsicherungsvorsprünge (7) in eine entsprechende Aussparung (8) in der Innenseite des Außenbehälters (1) geführt werden muss, oder
nach dem Einsetzen des Innenbehälters (2) in den Außenbehälter (1) sich jeder der genannten Drehsicherungsvorsprünge (7) in einer entsprechenden Aussparung (8) in der Innenseite des Außenbehälters (1) befindet.

12. Behältersystem nach einem der Ansprüche 1 bis 11, wobei der Innendeckel (4) eine äußere Kappe (10) und eine Inneneinlage (11) aufweist, wobei die Inneneinlage (11) in die äußere Kappe (10) einsetzbar ist, und äußere Kappe (10) und Inneneinlage (11) mit einem weiteren Befestigungsmechanismus (B5), vorzugsweise einer Schnappverbindung, miteinander verbunden sind.

13. Behältersystem nach einem der Ansprüche 1 bis 5, wobei Innenbehälter (2) und Innendeckel (4) lösbar miteinander verbunden sind, wobei um den an der Öffnungsseite des Innenbehälters außen angebrachten Vorsprung (V2) einerseits und am Innendeckel (4) entlang des Umfangs anderseits ein Originalitätssiegel (F) angebracht ist, das eine zusätzliche Verbindung zwischen dem Innenbehälter (2) und dem Innendeckel (4) bereitstellt, so dass ein Lösen von Innenbehälter (2) und Innendeckel (4) erst nach dem Zerstören des Originalitätssiegels (F) möglich ist.

14. Verfahren zum Zusammensetzen eines Behälters (0) aus den Komponenten nach einem der Ansprüche 1 bis 3, mit den Schritten:
Einschieben des mit dem Innendeckel (4) lösbar verbundenen Innenbehälters (2) in den Außenbehälter (1),
Verschließen des Außenbehälters (1) mit dem Außendeckel (3), wobei durch das Verschließen Druck auf Innenbehälter (2) und Innendeckel (4) ausgeübt wird, der ein Befestigen des Innenbehälters (2) im Außenbehälter (1) durch einen ersten Befestigungsmechanismus (B1) bewirkt und ein Befestigen des Innendeckels (4) im Außendeckel (3) durch einen dritten Befestigungsmechanismus (B3) bewirkt; und
wobei der erste Befestigungsmechanismus (B1), der zweite Befestigungsmechanismus (B2) und der dritte Befestigungsmechanismus (B3) derart ausgestaltet sind, dass beim Trennen von Außendeckel und Außenbehälter:
der Innendeckel (4) vom Innenbehälter (2) gelöst wird,
der Innenbehälter (2) mit dem Außenbehälter (1) verbunden bleibt, und
der Innendeckel (4) mit dem Außendeckel (3) verbunden bleibt.

15. Verfahren nach Anspruch 14, wobei das Verschließen des Außenbehälters mit dem Außendeckel durch Verschrauben geschieht.

## Claims

1. A container system comprising four components which can be assembled to form a container (0), wherein the container system comprises:
(a) an outer container (1)
which is adapted to receive an inner container (2) from a first side and can be connected with the inner container (2) by means of a first fixing mechanism (B1), and
wherein, at a second side which is opposite the first side, the outer container (1) comprises an opening (5) into which a bottom section (BTA) of the inner container (2) can be inserted,
(b) an inner container (2)
which can be inserted into the outer container (1) and can be connected with the outer container (1) by means of the first fixing mechanism (B1) and
which comprises an opening which can be closed by means of an inner cover (4), wherein the inner container (2) can be connected with the inner cover (4) by means of a second fixing mechanism (B2),
(c) an outer cover (3)
which is adapted to receive an inner cover (4) from a first side and can be connected with the inner cover (4) by means of a third fixing mechanism (B3),
wherein, at a second side which is opposite the first side, the outer cover (3) comprises an opening (6) into which a section (TA) of the inner cover (4) can be inserted, and
which can be connected by means of a fourth fixing mechanism (B4) with the outer container (1), and
(d) an inner cover (4)
which can be inserted into the outer cover (3) and can be connected with the outer cover (3) by means of the third fixing mechanism (B3).
and wherein
the second fixing mechanism (B2) is realized by a third snap-in connection which is configured such that the inner cover (4) can snap in the inner container (2) and projections (V2) provided at the outer side of the opening of the inner container (2), for example an at least partially circumferential edge, projecting knobs or segments, comprise circumferential grooves (N2) with which projections (V5), for example an at least partially circumferential edge, projecting knobs or segments, located at the inner side of the inner cover (4) can lock,
and wherein
the third fixing mechanism (B3) provides for a stronger connection than the second fixing mechanism (B2) and
the first fixing mechanism (B1) provides for a stronger connection than the second fixing mechanism (B2),
**characterized in that**
the first fixing mechanism (B1) is realized by a first snap-in connection, wherein the first snap-in connection is configured such that a first edge (K1) formed by the rim of the opening (5) in the outer container (1) can lock with an at least partially circumferential first groove (N1) at the bottom side of the inner container (2), wherein the bottom side is opposite the opening side of the inner container (2),
and **in that**
the third fixing mechanism (B3) is realized by a second snap-in connection, wherein the second snap-in connection is configured such that the rim of the opening (6) in the outer cover (3) is provided with inwardly-directed projections, for example an at least partially circumferential second edge (K2), projecting knobs or segments, with which an at least partially circumferential second groove (N4) at the upper side of the inner cover (4) can lock,
wherein the upper side of the inner cover (4) is opposite the side of the inner cover (4) which is opposite the opening of the inner container (2) when the inner container (2) is closed by means of the inner cover (4).

2. The container system according to claim 1, wherein
the fourth fixing mechanism (B4) is realized by a screw connection.

3. The container system according to claim 1 or 2, wherein the first groove (N1) is realized such that the bottom section (BTA) of the inner container (2) projects like a plateau from the bottom side of the inner container (2) and an at least partially circumferential first projection (V1) is formed such at the bottom section (BTA) that an at least partially circumferential recess is formed between the first projection (V1) and the area of the wall of the inner container which directly adjoins the bottom section (BTA).

4. The container system according to any one of claims 1 to 3, wherein said groove (N4) which is located at the upper side of the inner cover is realized such that the section (TA) of the inner cover (4) projects like a plateau from the upper side of the inner cover (4) and an at least partially circumferential projection (V4) is formed such at the section (TA) that an at least partially circumferential recess is formed between said projection (V4) formed at the section and the area of the upper side of the inner cover (4) directly adjoining the section (TA).

5. The container system according to any one of claims 1 to 4, wherein
the outer cover (3) comprises a recess (9) around the opening (6) in the outer cover (3) so that the inner wall of the opening (6) in the outer cover (3) can retreat elastically when the inner cover (4) locks.

6. A container system comprising an outer container, an outer cover, an inner container and an inner cover, wherein
(a) the inner container (2) is inserted into the outer container from a first side, and
at a second side which is opposite the first side, the outer container (1) comprises an opening (5) into which a bottom section of the inner container (2) is inserted,
wherein the outer container (1) is releasably connected with the inner container (2) by means of a first fixing mechanism (B1), and
(b) the inner container (2) is releasably connected with the inner cover (4) by means of the second fixing mechanism (B2), and
(c) the inner cover (4) is inserted into the outer cover (3) from a third side, and
at a fourth side which is opposite the third side, the outer cover (3) comprises an opening (6) into which a section of the inner cover (4) is inserted,
wherein the outer cover (3) is releasably connected with the inner cover (4) by means of a third fixing mechanism (B3), and
the outer cover (3) is releasably connected with the outer container (1) by means of a fourth fixing mechanism (B4),
and wherein
the second fixing mechanism (B2) is realized by a third snap-in connection which is configured such that the inner cover (4) is put on the inner container (2) and an at least partially circumferential, outwardly directed projection (V2) provided at the opening side of the inner container comprises an at least partially circumferential groove (N2) with which projections, for example an at least partially circumferential edge, projecting knobs or segments, provided at the inner side of the inner cover (4) are locked,
and wherein
the third fixing mechanism (B3) provides for a stronger connection than the second fixing mechanism (B2) and
the first fixing mechanism (B1) provides for a stronger connection than the second fixing mechanism (B2),
**characterized in that**
the first fixing mechanism (B1) is realized by a first snap-in connection, wherein the first snap-in connection is configured such that a first edge (K1) formed of the rim of the opening (5) in the outer container (1) is locked with an at least partially circumferential first groove (N1) at the side of the inner container (2) being opposite the opening of the inner container (2),
and **in that**
the third fixing mechanism (B3) is realized by a second snap-in connection, wherein the second snap-in connection is configured such that the rim of the opening (6) provided in the outer cover (3) comprises projections, for example an at least partially circumferential edge, projecting knobs or segments, which are locked with an at least partially circumferential further groove (N4) at the inner cover (4).

7. The container system according to claim 6, wherein the fourth fixing mechanism (B4) is realized by a screw connection.

8. The container system according to claim 6 or 7, wherein the first groove (N1) is realized by a circumferential first projection (V1) provided at the lower side of the inner container (2).

9. The container system according to any one of claims 6 to 8, wherein said groove (N4) provided at the inner cover is realized by at least one circumferential fourth projection (V4) provided at the inner cover (4).

10. The container system according to any one of claims 6 to 9, wherein a recess (9) is provided in the outer cover (3) around the opening (6) in the outer cover (3) so that the rim of the opening (6) in the outer cover (3) can retreat elastically when the inner cover (4) locks.

11. The container system according to any one of claims 1 to 10, wherein
the outer side of the inner container (2) comprises at least one projection (7) for protection against rotation, and
the outer container (1) comprises at least one corresponding recess (9) for each of said projections (7) in the inner container (2),
so that when the inner container (2) is inserted into the outer container (1), each of said projections (7) must be inserted into a corresponding recess (8) in the inner side of the outer container (1), or
after insertion of the inner container (2) into the outer container (1), each of said projections (7) is located in a corresponding recess (8) in the inner side of the outer container (1).

12. The container system according to any one of claims 1 to 11, wherein the inner cover (4) comprises an outer cap (10) and an inner insert (11), wherein the inner insert (11) can be inserted into the outer cap (10) and the outer cap (10) and the inner insert (11) are connected with each other by means of a further fixing mechanism (B5), preferably a snap-in connection.

13. The container system according to any one of claims 1 to 5, wherein the inner container (2) and the inner cover (4) are releasably connected, wherein a tamper-proof seal (F) is provided around the projection (V2) provided at the outer side of the opening side of the inner container on the one hand and at the inner cover (4) along the circumference on the other hand, said tamper-proof seal (F) providing for an additional connection between the inner container (2) and the inner cover (4) so that the inner container (2) and the inner cover (4) can only be disconnected after the tamper-proof seal (F) has been destroyed.

14. A method for assembling a container (0) from the components according to any one of claims 1 to 3, comprising the steps of
inserting the inner container (2) that is releasably connected with the inner cover (4) into the outer container (1),
closing the outer container (1) by means of the outer cover (3), wherein closing causes a pressure to be exerted on the inner container (2) and the inner cover (4) so that the inner container (2) is fixed in the outer container (1) by means of a first fixing mechanism (B1) and the inner cover (4) is fixed in the outer cover (3) by means of a third fixing mechanism (B3), and
wherein the first fixing mechanism (B1), the second fixing mechanism (B2) and the third fixing mechanism (B3) are realized such that when disconnecting the outer cover and the outer container
the inner cover (4) is released from the inner container (2),
the inner container (2) remains connected with the outer container (1), and
the inner cover (4) remains connected with the outer cover (3).

15. The method according to claim 14, wherein the outer container is closed by means of the outer cover by screwing.

## Revendications

1. Système de récipient avec quatre composants pouvant être assemblés pour former un récipient (0), ledit système de récipient comprenant :
(a) un récipient extérieur (1),
prévu pour recevoir un récipient intérieur (2) par un premier côté et pouvant être raccordé au récipient intérieur (2) par un premier mécanisme de fixation (B1), et
le récipient extérieur (1) présentant une ouverture (5) sur un deuxième côté opposé au premier côté, où une partie de section de fond (BTA) du récipient intérieur (2) peut être mise en place,
(b) un récipient intérieur (2),
pouvant être mis en place dans le récipient extérieur (1) et pouvant être raccordé au récipient extérieur (1) par le premier mécanisme de fixation (B1), et
comportant une ouverture pouvant être obturée par un couvercle intérieur (4),
le récipient intérieur (2) pouvant être raccordé au couvercle intérieur (4) par un deuxième mécanisme de fixation (B2),
(c) un couvercle extérieur (3),
prévu pour recevoir un couvercle intérieur (4) par un premier côté et pouvant être raccordé au couvercle intérieur (4) par un troisième mécanisme de fixation (B3),
le couvercle extérieur (3) présentant une ouverture (6) sur un deuxième côté opposé au premier côté,
où une partie de section (TA) du couvercle intérieur (4) peut être mise en place, et qui peut être raccordé au récipient extérieur (1) par un quatrième mécanisme de fixation
(B4), et
(d) un couvercle intérieur (4),
pouvant être mis en place dans le couvercle extérieur (3) et qui peut être raccordé au couvercle extérieur (3) par le troisième mécanisme de fixation (B3) ;
et où :
le deuxième mécanisme de fixation (B2) est réalisé par une troisième connexion à encliquetage configurée de telle manière que le couvercle intérieur (4) est enclenchable sur le récipient intérieur (2) et que des saillies (V2) disposées sur le côté extérieur de l'ouverture du récipient intérieur (2), telles qu'un bord au moins partiellement périphérique, des boutons ou des segments saillants, présentent des deuxièmes rainures (N2) périphériques, dans lesquelles sont enclenchables d'autres saillies (V5), telles qu'un bord au moins partiellement périphérique, des boutons ou des segments saillants, qui se trouvent sur le coté intérieur du couvercle intérieur (4) ;
et où :
le troisième mécanisme de fixation (B3) permet un raccord plus solide que le deuxième mécanisme de fixation (B2), et le premier mécanisme de fixation (B1) permet un raccord plus solide que le deuxième mécanisme de fixation (B2), **caractérisé en ce que**
le premier mécanisme de fixation (B1) est réalisé par une première connexion à encliquetage, ladite première connexion à encliquetage étant configurée de telle manière qu'un premier bord (K1) formé par l'arête de l'ouverture (5) ménagée dans le récipient extérieur (1) est enclenchable dans une première rainure (N1) au moins partiellement périphérique sur le fond du récipient intérieur (2), le fond étant opposé au côté de l'ouverture du récipient intérieur (2) ;
et **en ce que**
le troisième mécanisme de fixation (B3) est réalisé par une deuxième connexion à encliquetage, ladite deuxième connexion à encliquetage étant configurée de telle manière que des saillies dirigées vers l'intérieur, disposées sur le bord de l'ouverture (6) ménagée dans le couvercle extérieur (3), telles qu'un deuxième bord (K2) au moins partiellement périphérique, des boutons ou des segments saillants, sont enclenchables dans une autre rainure (N4) au moins partiellement périphérique sur le sommet du couvercle intérieur (4),
le sommet du couvercle intérieur (4) étant opposé au côté du couvercle intérieur (4) qui est opposé à l'ouverture du récipient intérieur (2) lors de l'obturation du récipient intérieur (2) avec le couvercle intérieur (4).

2. Système de récipient selon la revendication 1, où :
le quatrième mécanisme de fixation (B4) est réalisé par une connexion à vis.

3. Système de récipient selon la revendication 1 ou la revendication 2, où la première rainure (N1) est réalisée de telle manière que la partie de section de fond (BTA) du récipient intérieur (2) s'élève en forme de plateau sur le fond du récipient intérieur (2), et où une première saillie (V1) au moins partiellement périphérique est formée sur la partie de section de fond (BTA) de manière à réaliser un évidement au moins partiellement périphérique entre la première saillie (V1) et la zone de paroi du récipient intérieur directement adjacente à la partie de section de fond (BTA).

4. Système de récipient selon l'une des revendications 1 à 3, où ladite rainure (N4) se trouvant au sommet du couvercle intérieur est réalisée de telle manière que la partie de section (TA) du couvercle intérieur (4) s'élève en forme de plateau sur le sommet du couvercle intérieur (4), et où une saillie (V4) au moins partiellement périphérique est formée sur la partie de section (TA) de manière à réaliser un évidement au moins partiellement périphérique entre ladite saillie (V4) formée sur la partie de section et la zone du sommet du couvercle intérieur (4) directement adjacente à la partie de section (TA).

5. Système de récipient selon l'une des revendications 1 à 4, où :
un évidement (9) est appliqué dans le couvercle extérieur (3) autour de l'ouverture (6) ménagée dans le couvercle extérieur (3), lequel permet un rappel élastique de la paroi intérieure de l'ouverture (6) ménagée dans le couvercle extérieur (3) lors de l'enclenchement du couvercle intérieur (4).

6. Système de récipient avec un récipient extérieur, un couvercle extérieur, un récipient intérieur et un couvercle intérieur, où :
(a) le récipient intérieur (2) est mis en place par un premier côté dans le récipient extérieur, et
le récipient extérieur (1) présente une ouverture (5) sur un deuxième côté opposé au premier côté, où une partie de la section de fond du récipient intérieur (2) est mise en place,
le récipient extérieur (1) étant raccordé de manière amovible au récipient intérieur (2) par un premier mécanisme de fixation (B1), et où
(b) le récipient intérieur (2) est raccordé de manière amovible au couvercle intérieur (4) par le deuxième mécanisme de fixation (B2), et
(c) le couvercle intérieur (4) est mis en place par un troisième côté dans le couvercle extérieur (3), et
le couvercle extérieur (3) présente une ouverture (6) sur un quatrième côté opposé au troisième côté, où une partie de section du couvercle intérieur (4) est mise en place,
le couvercle extérieur (3) étant raccordé de manière amovible au couvercle intérieur (4) par un troisième mécanisme de fixation (B3), et
le couvercle extérieur (3) étant raccordé de manière amovible au récipient extérieur (1) par un quatrième mécanisme de fixation (B4) ;
et où :
le deuxième mécanisme de fixation (B2) est réalisé par une troisième connexion à encliquetage, qui est réalisée de telle manière que le couvercle intérieur (4) est mis en place sur le récipient intérieur (2) et qu'une deuxième saillie (V2) au moins partiellement périphérique et dirigée vers l'extérieur sur le côté d'ouverture du récipient intérieur présente une deuxième rainure (N2) au moins partiellement périphérique, où sont enclenchées des saillies, telles qu'un bord au moins partiellement périphérique, des boutons ou des segments saillants, qui se trouvent sur le côté intérieur du couvercle intérieur (4) ;
et où :
le troisième mécanisme de fixation (B3) permet un raccord plus solide que le deuxième mécanisme de fixation (B2), et le premier mécanisme de fixation (B1) permet un raccord plus solide que le deuxième mécanisme de fixation (B2), **caractérisé en ce que**
le premier mécanisme de fixation (B1) est réalisé par une première connexion à encliquetage, ladite première connexion à encliquetage étant configurée de telle manière qu'un premier bord (K1) formé par l'arête de l'ouverture (5) ménagée dans le récipient extérieur (1) est enclenché dans une première rainure (N1) au moins partiellement périphérique sur le côté du récipient intérieur (2) opposé à l'ouverture du récipient intérieur (2) ;
et **en ce que**
le troisième mécanisme de fixation (B3) est réalisé par une deuxième connexion à encliquetage, ladite deuxième connexion à encliquetage étant configurée de telle manière que des saillies disposées sur le bord de l'ouverture (6) ménagée dans le couvercle extérieur (3), telles qu'un bord au moins partiellement périphérique, des boutons ou des segments saillants, sont enclenchées dans une autre rainure (N4) au moins partiellement périphérique sur le couvercle intérieur (4).

7. Système de récipient selon la revendication 6, où le quatrième mécanisme de fixation (B4) est réalisé par une connexion à vis.

8. Système de récipient selon la revendication 6 ou la revendication 7, où la première rainure (N1) est réalisée par une première saillie (V1) périphérique disposée sur la base du récipient intérieur (2).

9. Système de récipient selon l'une des revendications 6 à 8, où ladite rainure (N4) appliquée sur le couvercle intérieur est réalisée par au moins une quatrième saillie (V4) périphérique disposée sur le couvercle intérieur (4).

10. Système de récipient selon l'une des revendications 6 à 9, où un évidement (9) est appliqué dans le couvercle extérieur (3) autour de l'ouverture (6) ménagée dans le couvercle extérieur (3), lequel permet un rappel élastique du bord de l'ouverture (6) ménagée dans le couvercle extérieur (3) lors de l'enclenchement du couvercle intérieur (4).

11. Système de récipient selon l'une des revendications 1 à 10, où
la face extérieure du récipient intérieur (2) présente au moins une saillie de blocage anti-rotation (7) destinée à empêcher une rotation, et où
le récipient extérieur (1) présente au moins un évidement (9) correspondant à chacune desdites saillies de blocage anti-rotation (7) du récipient intérieur (2),
de telle manière qu'à la mise en place du récipient intérieur (2) dans le récipient extérieur (1), chacune desdites saillies de blocage anti-rotation (7) doit être guidée dans un évidement (8) correspondant sur la face intérieure du récipient extérieur (1), ou
qu'après mise en place du récipient intérieur (2) dans le récipient extérieur (1), chacune desdites saillies de blocage anti-rotation (7) est logée dans un évidement (8) correspondant sur la face intérieure du récipient extérieur (1) .

12. Système de récipient selon l'une des revendications 1 à 11, où le couvercle intérieur (4) présente un bouchon extérieur (10) et une garniture intérieure (11), où la garniture intérieure (11) peut être mise en place dans le bouchon extérieur (10), et où le bouchon extérieur (10) et la garniture intérieure (11) sont raccordés l'un à l'autre par un autre mécanisme de fixation (B5), préférentiellement une connexion à encliquetage.

13. Système de récipient selon l'une des revendications 1 à 5, où le récipient intérieur (2) et le couvercle intérieur (4) sont raccordés l'un à l'autre de manière amovible, un sceau d'inviolabilité (F) étant appliqué autour de la saillie (V2) disposée extérieurement sur le côté d'ouverture du récipient intérieur, d'une part, et le long de la périphérie du couvercle intérieur (4), d'autre part, lequel réalise une connexion complémentaire entre le récipient intérieur (2) et le couvercle intérieur (4), de manière à ne permettre un retrait du récipient intérieur (2) et du couvercle intérieur (4) qu'après destruction du sceau d'inviolabilité (F).

14. Procédé d'assemblage d'un récipient (0) à partir des composants selon l'une des revendications 1 à 3, comportant les étapes suivantes :
insertion dans le récipient extérieur (1) du récipient intérieur (2) raccordé de manière amovible au couvercle intérieur (4),
fermeture du récipient extérieur (1) avec le couvercle extérieur (3), une pression étant exercée par la fermeture sur le récipient intérieur (2) et le couvercle intérieur (4), laquelle provoque une fixation du récipient intérieur (2) dans le récipient extérieur (1) par un premier mécanisme de fixation (B1) et une fixation du couvercle intérieur (4) dans le couvercle extérieur (3) par un troisième mécanisme de fixation (B3) ; et
où le premier mécanisme de fixation (B1), le deuxième mécanisme de fixation (B2) et le troisième mécanisme de fixation (B3) sont réalisés de telle manière que, lors de la séparation du couvercle extérieur et du récipient extérieur
le couvercle intérieur (4) est détaché du récipient intérieur (2),
le récipient intérieur (2) reste raccordé au récipient extérieur (1), et
le couvercle intérieur (4) reste raccordé au couvercle extérieur (3).

15. Procédé selon la revendication 14, où la fermeture du récipient extérieur avec le couvercle extérieur est réalisée par vissage.
